# FASCICULE DE BREVET EUROPEEN

(11) **EP 0 169 104 B1**
(45) Date de publication et mention de la délivrance du brevet: **12.08.1987**
(21) Numéro de dépôt: 85401144.2
(22) Date de dépôt: 11.06.1985
(51) Int. Cl.: B66F 11/02, H01Q 1/12, E04H 12/34

(54) **Dispositif de relevage d'un mât et mât associé à ce dispositif**
Vorrichtung zum Aufrichten eines Mastes und dieser Vorrichtung zugeordneter Mast
Device for raising a mast, and mast for this device

(30) Priorité: 18.06.1984 FR 8410002
(43) Date de publication de la demande: 22.01.1986
(73) Titulaire: LABORATOIRE D'ETUDES ET DE RECHERCHES CHIMIQUES L.E.R.C. S.A., 59230 St. Amand les Eaux (FR)
(72) Inventeur: Perek, Jean Paul, F-59230 St Amand Les Eaux (FR)
(74) Mandataire: Ecrepont, Robert

## Description

L'invention se rapporte à un dispositif de relevage d'un mât et au mât relevé à l'aide d'un tel dispositif.

Elle se rapporte également aux mâts pourvus de ce dispositif.

Elle s'applique plus particulièrement mais non exclusivement aux mâts d'antennes émettrices et/ou réceptrices provisoires utilisées à des fins tant militaires que civiles.

Pour disposer d'antennes provisoires, transportables et de mise en oeuvre facile et rapide, on utilise de plus en plus pour les supporter des mâts légers en matériau composite, tel des fibres associées à une résine.

Lors de leur utilisations, ils sont maintenus verticaux par un haubanage.

Sur les lieux d'utilisation, le mât est tout d'abord couché au sol pour être équipé des antennes et des cables de haubanage.

Pour pouvoir être relevé, celui-ci est classiquement pourvu, d'une part, d'une embase articulée autour d'un axe horizontal traversant la dite embase et d'un sabot ancré dans le sol et, d'autre part, d'au moins un cable fixé près de la tête du mât et sur lequel depuis la base de ce mât, on exerce une traction.

Cependant, au début du levage, le cordage est sensiblement parallèle au mât et, de ce fait, pour obtenir un couple suffisant au levage, il faut exercer une force de traction très importante. Pour remédier à cet inconvénient, perpendiculairement à l'axe du mât et dans son plan de basculement, on associe a son embase un bras de levier à l'extrémité supérieure duquel on fixe, d'une part, l'une des extrémités du cable dont l'autre extrémité est fixée sensiblement à mi hauteur du mât et, d'autre part, l'une des extrémités d'un cable dont l'autre extrémité est saisie par un moyen de traction tel un treuil.

Pour être associé à l'embase du mât, ce bras est généralement pourvu à son extrémité basse d'une simple chape qui coiffe latéralement le mât ou son embase et la chape de son sabot ancré au sol pour bénéficier de l'axe d'articulation de cette embase lors de son accompagnement du mât pendant son basculement.

Sous l'effet combiné de l'effort de traction et du poids des antennes associées à son sommet, le mât subit une déformation qui peut même, vue son intensité, devenir permanente, voire même conduire à sa rupture.

Par ailleurs, pour être efficace, un tel bras de levier doit avoir une longueur importante de l'ordre de plusieurs mètres, ce qui, malheureusement, reportant très haut le sommet du bras, rend mal aisé la fixation tant du cable relié au mât que celui relié au treuil.

Un résultat que l'invention vise à obtenir est un dispositif du type précité, qui facilite le relevage d'un mât en prévenant toute déformation permanente susceptible de lui être imprimée par la charge qu'il supporte.

Un autre résultat que l'invention vise à obtenir est un dispositif du type précité, auquel il est simple de fixer les cables reliés au mât et au treuil.

A cet effet, l'invention a pour objet un dispositif de relevage du type précité, notamment caractérisé en ce qu'il comprend des moyens de repliage du levier autour d'un axe qui est orthogonal à l'axe d'articulation de la base du dit levier.

Elle a également pour objet le mât pourvu de ce dispositif.

Elle sera bien comprise à l'aide de la description ci-après faite, à titre d'exemple non limitatif, en regard du dessin ci-annexé qui représente schématiquement:
- figure 1: vu en perspective, un mât relevé au moyen du dispositif de l'invention,
- figure 2: une vue de détail du dispositif,
- figures 3, 4 et 5: le mât couché au sol avant son précintrage en vues respectivement de dessus, de face et de profil,
- figures 6 et 7: le mât couché après son précintrage en vues respectivement de face et de profil.

En se reportant au dessin, on voit qu'un mât 1 est tout d'abord couché au sol pour être équipé de son antenne 3 et être associé à l'axe d'articulation 4 d'une chape 5 portée par un sabot 6 ancré au sol 2.

Pour le relevage du mât, on agit sur au moins un cable 7, 8 qui, par une extrémité 9, 10, est fixé à une certaine distance de la base du mât et qui, par son autre extrémité 11, 12, est fixé en tête 13 d'un bras de levier 14 perpendiculaire à l'axe du mât et dont la base présente une chape 15 coiffant latéralement le mât pour s'articuler avec lui autour de l'axe 4 de la chape 5 du sabot 6 de manière à pouvoir être immobilisé par rapport au mât.

Généralement, le levier n'est pas manoeuvré à la main mais par un moyen de traction tel un treuil 16 qui, avec son cable 17 est intercalé entre la tête 13 du levier 14 et un point 18 d'ancrage au sol situé dans le prolongement axial du mât et du côté de sa base.

L'actionnement du treuil 16 appelle alors le levier qui, par les cables 7, 8, relève progressivement le mât.

Pour faciliter l'accès en tête du levier 14, celui-ci est pourvu de moyens 19, 20, 21 de repliage du levier 14 autour d'un axe 20 qui est orthogonal à l'axe 4 d'articulation de la base du dit levier 14.

Ces moyens 19 à 21 scindent alors le levier en deux parties 22, 23 dont, d'une part, forme une embase 22 dont une extrémité porte la chape 15 s'articulant sur le sabot et l'autre une chape 19 portant l'axe 20 de repliage et, d'autre part, un bras 23 dont la base porte une pièce 21 traversée par l'axe de repliage et dont la tête reçoit le cable relié au mât et, s'il y a, celui relié au moyen de traction.

De ce fait, le bras 23 peut, lors du montage, se replier vers le sol, latéralement au mât 1 ce qui facilite l'accès à la tête du levier.

De préférence, cette fixation se fera avec une légère tension.

Pour éviter que, sous l'effet combiné de la traction et du poids, le mât fléchisse dangereusement, l'axe orthogonal 20 est situé à une distance suffisante de l'axe 4 d'articulation sur le sabot 6. De ce fait, avant relevage du mât, le redressement du levier 14 éloigne sa tête de sa base, ce qui tendera le cable reliant la tête du mât et accentuera ou provoquera automatiquement le précintrage du mât (figure 6).

## Revendications

1. Dispositif de relevage d'un mât (1) couché au sol (2) pour être équipé de son antenne (3) et être associé à l'axe d'articulation (4) d'une chape (5) portée par un sabot (6) ancré au sol (2), lequel dispositif comprend:
- un levier (14) sensiblement perpendiculaire à l'axe du mât et dont la base présente une chape (15) coiffant latéralement le mât (1) pour s'articuler avec lui autour de l'axe (4) de la chape (5) du sabot (6) de manière à pouvoir être immobilisée par rapport au mât,
- au moins un cable (7, 8) qui, par une extrémité (9,10) est fixé à une certaine distance de la base du mât et qui, à son autre extrémité (11, 12) est fixé en tête (13) du levier (14),
- un éventuel moyen de traction (16) tel un treuil et son cable (7) intercalés entre la tête (13) du levier (14) et un point (18) d'ancrage au sol, situé dans le prolongement axial du mât et du côté de sa base,
ce dispositif étant CARACTERISE en ce qu'il comprend des moyens (19, 20, 21) de repliage du levier (14) autour d'un axe (20) qui est orthogonal à l'axe (4) d'articulation de la base du dit levier (14).

2. Dispositif selon la revendication 1 caractérisé en ce que le levier (14) est scindé en deux parties (22, 23) dont
- d'une part, une embase (22) dont une extrémité porte la chape (15) s'articulant sur le sabot et l'autre une chape (19) portant l'axe (20) de repliage et,
- d'autre part, un bras (23) dont la base porte une pièce (21) traversée par l'axe de repliage et dont la tête reçoit les cables.

3. Dispositif selon la revendication 1 ou 2 caractérisé en ce que l'axe orthogonal (20) est situé à une distance suffisante de l'axe (4) d'articulation sur le sabot (6).

4. Mât caractérisé en ce qu'il est associé à un dispositif selon l'une quelconque des revendications 1 à 3.

## Patentansprüche

1. Vorrichtung zum Aufrichten eines Mastes (1), der auf den Boden (2) niedergelegt ist, um mit seiner Antenne (3) ausgestattet und mit der Gelenkachse (4) eines Gabelbügels (5) verbunden zu werden, den ein am Boden (2) verankerter Schuh (6) trägt, wobei die Vorrichtung aufweist:
- einen im wesentlichen senkrecht zur Achse des Mastes verlaufenden Hebel (14), dessen unteres Ende einen Gabelbügel (15) aufweist, der den Mast (1) seitlich übergreift und mit ihm um die Achse (4) des Gabelbügels (5) des Schuhs (6) dergestalt verschwenkbar ist, daß er bezüglich des Mastes unbeweglich ist,
- zumindest ein Kabel (7, 8), das mit seinem einen Ende (9, 10) mit einem gewissen Abstand vom Grund des Mastes festgelegt ist und das mit seinem anderen Ende (11,12) am Kopf (13) des Hebels (14) festgelegt ist,
- ein allfälliges Zugmittel (16) wie eine Winde, dessen Kabel (17) zwischen den Kopf (13) des Hebels (14) und einem Ankerpunkt (18) am Erdboden zwischengeordnet ist, der in der axialen Verlängerung des Mastes auf der Seite dessen unteren Endes angeordnet ist,
dadurch gekennzeichnet,
daß sie Mittel (19, 20, 21) zum Zusammenfalten des Hebels (14) um eine Achse (20) aufweist, die rechtwinklig zur Gelenkachse (4) des Grundes des Hebels (14) verläuft.

2. Vorrichtung nach Anspruch 1, dadurch gekennzeichnet, daß der Hebel (14) in zwei Teile (22, 23) aufgeteilt ist, dessen:
- einer Teil als Fußfläche (22) ausgebildet ist, dessen eines Ende den Gabelbügel (15) trägt, der sich um den Schuh dreht, und dessen anderes Ende einen Gelenkbügel (19) aufweist, der die Achse (20) zum Zusammenfalten trägt und
- dessen anderes Teil als Arm (23) ausgebildet ist, dessen Grund ein Stück (21) trägt, welches von der Achse zum Zusammenfalten durchquert ist und dessen Kopf die Kabel aufnimmt.

3. Vorrichtung nach Anspruch 1 oder 2, dadurch gekennzeichnet, daß die rechtwinklige Achse (20) mit einem ausreichenden Abstand von der Gelenkachse (4) auf dem Schuh (6) angeordnet ist.

4. Mast, dadurch gekennzeichnet, daß er mit einer Vorrichtung nach einem der Ansprüche 1 bis 3 verbunden ist.

## Claims

1. A device for raising a mast (1) lying flat on the ground (2) to be fitted with its antenna (3) and to be associated with the hinge pin (4) of a fork joint (5) supported by a shoe (6) anchored to the ground (2), which device comprises a lever (14) substantially perpendicular to the pin of the mast and the base of which has a fork joint (15) covering the mast (1) laterally to pivot with it about the pin (4) of the fork joint (5) of the shoe (6) so as to be able to be immobilised relative to the mast, at least one cable (7, 8) which is fixed at one end (9, 10) at a certain distance from the base of the mast and which, at its other end (11, 12) is fixed to the head (13) of the lever (14), an optional traction means (16) such as a winch and its cable (7) interposed between the head (13) of the lever (14) and an anchorage point (18) in the ground, arranged in the axial extension of the mast and the side of the base, the device being characterised in that it comprises means (19, 20, 21) for folding the lever (14) about a pin (20) which is orthogonal to the hinge pin (4) of the base of the said lever (14).

2. A device according to claim 1, characterised in that the lever (14) is divided into two parts (22, 23), of which one is a projection (22) one end of which supports the fork joint (15) pivoting on the shoe and the other end a fork joint (19) supporting the folding pin, and the other is an arm (23) the base of which supports a member (21) tnrough which the folding pin passes and the head of which receives the cables.

3. A device according to claim 1 or 2, characterised in that the orthogonal pin (20) is located at a sufficient distance from the hinge pin (4) on the shoe (6).

4. A mast characterised in that it is associated with a device according to any one of claims 1 to 3.
